# EUROPÄISCHE PATENTSCHRIFT

(11) **EP 3 359 750 B1**
(45) Veröffentlichungstag und Bekanntmachung des Hinweises auf die Patenterteilung: **10.06.2020**
(21) Anmeldenummer: 16774446.5
(22) Anmeldetag: 05.09.2016
(51) Int. Cl.: E03C 1/04

(54) **VORRICHTUNG ZUR BEFESTIGUNG EINER ARMATUR**
DEVICE FOR SECURING A FITTING
DISPOSITIF DE FIXATION D'UNE ROBINETTERIE

(30) Priorität: 05.10.2015 AT 508462015
(43) Veröffentlichungstag der Anmeldung: 15.08.2018
(73) Patentinhaber: KD Entwicklungs-GmbH, 4030 Linz (AT)
(72) Erfinder: PUCHHAMMER, Gregor, 1130 Wien (AT); Fiereder, Robert, 5721 Piesendorf (AT); Fiereder, Wolfram, 4030 Linz (AT); Hofer, Michael, 3383 Hürm (AT)
(74) Vertreter: Hübscher & Partner Patentanwälte GmbH
(86) Internationale Anmeldenummer: PCT/AT2016/050256
(87) Internationale Veröffentlichungsnummer: WO 2017/059469

(56) Entgegenhaltungen:
- CN-A- 103 243 782
- US-A- 5 465 749
- US-B1- 6 328 059

## Beschreibung

Die Erfindung bezieht sich auf eine Vorrichtung zur Befestigung einer Armatur, insbesondere einer Wasserarmatur, in einer Aufnahmebohrung eines Armaturenträgers, mit einer Armatur, mit einem an der Armatur angreifenden Zuganker, mit auf einen Gewindebolzen aufgeschraubter Spannmutter, die einen Befestigungsanker trägt, der derart ausgebildet ist, dass er bei der Montage der Armatur durch die Aufnahmebohrung führbar ist und der nach Durchtritt durch die Aufnahmebohrung selbsttätig seine Sperrlage einnimmt, wobei der Befestigungsanker in seiner Sperrlage einerseits und die Armatur anderseits mit dem Zuganker zur Klemmung eines Hahnlochrandes gegeneinander verspannbar sind, wobei der Befestigungsanker nach Art eines Klappdübels, nämlich als wenigstens zweiteiliger Klapphebel mit zwei Klapphebelarmen, ausgebildet ist, wobei Klapphebelarmachsen der Klapphebelarme in einer Projektionsebene in Richtung der Zugankerachse gesehen einen Winkel von kleiner 180° einschließen und die Klapphebelarme mit einer Feder in der Sperrlage gehalten sind.

Eine derartige Vorrichtung ist aus der US 5 465 749 A bekannt. Gattungsgemäße Vorrichtungen offenbaren auch die CN 103 243 782 A und die US 6 328 059 B1.

Armaturen, insbesondere Wasserhähne bzw. Wasserspender, werden zur Montage in ein Hahnloch einer Platte eines Beckens oder dgl. mit den Anschlussleitungen eingesetzt. Die in der Armatur mündenden Anschlussleitungen durchragen das Hahnloch und die Armatur bzw. ein Montageadapter wird mit einer Klemmfläche auf den Hahnlochrand aufgesetzt und mit einem von der anderen Seite her an das Hahnloch angesetzten Klemmkörper verschraubt, wobei Klemmkörper und Armatur den Hahnlochrand zwischen sich klemmen. Diese Verschraubung erfolgt von der hahn- bzw. armaturabgewandten Plattenunterseite her, wobei eine Montage dann oft nur umständlich möglich ist bzw. Spezialwerkzeuge und erhebliches Monteursgeschick erfordert.

Deshalb wurden bereits Vorrichtungen vorgeschlagen, bei denen eine Verschraubung von der hahn- bzw. armaturzugewandten Plattenoberseite her erfolgt. In der DE 93 05 113 U1 wird vorgeschlagen, in einer Bohrung des Armaturenkörpers einen Zuganker mit einer von diesem getragenen Spannmutter vorzusehen. Auf der Spannmutter ist ein Befestigungsanker drehbar angeordnet, der selbsttätig aus einer Montageposition in eine Sperrlage schwenkbar ausgebildet ist. Dies wird dadurch erreicht, dass der Befestigungsanker an der Spannmutter so gelagert ist, dass sein Schwerpunkt von seinem Drehpunkt beabstandet ist, womit der Befestigungsanker stets selbsttätig in die Sperrlage verschwenkt. Zur Montage wird der Befestigungsanker in eine Montagestellung geschwenkt, womit der Zuganker durch die Aufnahmebohrung hindurchgeführt werden kann. Kommt der Befestigungsanker nach Durchtritt durch die Bohrung frei, so schwenkt er schwerkraftbedingt selbsttätig in seine Sperrlage. Anschließend kann der Zuganker durch Verschrauben verkürzt werden, sodass der Befestigungsanker von unten her gegen die Unterfläche des Armaturenträgers gezogen und dadurch die Armatur am Armaturenträger festgelegt wird. Mit einer derartigen Vorrichtung ist der Nachteil verbunden, dass die konstruktive Auslegung des Befestigungsankers einschließlich dessen Fertigung und dessen Lagerung an der Spannmutter genau ausgeführt sein müssen, damit die selbsttätige Verschwenkung in die Sperrlage gewährleistet ist, da nach dem Einstecken des Zugankers mit dem daran gelagerten Befestigungsanker in die Aufnahmebohrung praktisch keine Möglichkeit mehr besteht, die Lage des Befestigungsankers zu korrigieren. Entsprechend sind Herstellung und Montage der für die Armaturenbefestigung erforderlichen Befestigungsteile aufwendig. Die Verwendung von Klappdübeln ist aus der US 2002/0120984 A1 bekannt. Allerdings ist bei der bekannten Vorrichtung das gemeinsame Führen von Wasserleitungen und Befestigungsanker durch eine gemeinsame Aufnahmebohrung weder vorgesehen noch möglich.

Um die Montage einer Armatur zu vereinfachen wurde auch bereits vorgeschlagen (AT 509 653 A1), den Klemmkörper als Hülse mit angeformtem Gewindeansatz auszubilden, in den eine dem Armaturgehäuse zugeordnete und an diesem frei drehbar gelagerte Gewindemutter eingreift. Zur Montage der Armatur muss der Klemmkörper von der armaturabgewandten Hahnlochseite in das Hahnloch eingesetzt werden, wobei der Klemmkörper das Hahnloch mit einem Gewinde durchgreift, auf das die Armatur von der Armaturseite her aufgeschraubt werden kann. Umständlich ist hierbei noch, dass der Klemmkörper von der armaturabgewandten Hahnlochseite in das Hahnloch einzusetzen ist.

Die EP 1 699 981 A1 zeigt eine sanitäre Standarmatur zur Befestigung in einer Aufnahmebohrung eines Armaturenträgers mit einem an dem Armaturenkörper beweglich, nämlich über eine Schraubenfeder, gehalterten Befestigungsanker, der bei der Montage des Armaturenkörpers in eine mit der Aufnahmebohrung des Armaturenträgers fluchtende Lage bringbar und durch die Aufnahmebohrung führbar ist und der nach Durchtritt durch die Aufnahmebohrung selbsttätig seine Sperrlage einnimmt, wonach mit einer Spannvorrichtung, einer in die Schraubenfeder einsetzbaren Spannschraube, der Armaturenkörper und der in seiner Sperrlage befindliche Befestigungsanker gegeneinander verspannbar sind.

Die FR 2994203 A1 zeigt eine in Form eines Zugankers ausgebildete Befestigungsvorrichtung für Wasserarmaturen. Das Verankerungselement ist halbkreisförmig ausgebildet und ist im Wesentlichen in zwei nach oben schwenkbar angeordnete Arme geteilt. Im nach oben geschwenkten Zustand kann das Verankerungselement durch eine Aufnahmebohrung geführt werden. Nach dem Durchführen schwenken die Arme in die Montageposition, wobei die Arme durch eine auf deren Oberseite angeordnete elastische Kunststoffdichtung in Richtung Montageposition federbelastet sind. Eine Verdrehsicherung sorgt für die korrekte Ausrichtung des Verankerungselements und die Ausbildung in Form eines Halbkreises sorgt für einen festen und stabilen Sitz.

Eine weitere Befestigungsvorrichtung für Wasserarmaturen zur Montage von der Oberseiteher ist auch aus der JP 2000120122 A bekannt. Diese verfügt über zwei an einem Haltebügel verdrehbar gelagerte Flügel, welche in eingeschwenkter Position durch eine Durchgangsbohrung geführt werden können. Bei der Montage drehen sie bis zu einem Anschlag nach außen, um schließlich über Gewindestangen bis in die Klemmposition gebracht zu werden.

### Darstellung der Erfindung

Der Erfindung liegt somit die Aufgabe zugrunde, eine Vorrichtung der eingangs geschilderten Art mit zugehöriger Befestigung so zu verbessern, dass die Befestigungsmittel bei einfacher Herstellbarkeit und geringem Aufwand vereinfacht funktionssicher mit verbessertem Halt am Armaturenträger möglichst ohne Spezialwerkzeuge befestigbar sind, wobei es möglich sein soll Wasserleitungen und Befestigungsanker durch eine gemeinsame Aufnahmebohrung zu führen.

Die Erfindung löst die gestellte Aufgabe dadurch, dass die Klapphebelarme wenigstens endseitig mit Schonern ausgestattet sind und dass die Klapphebelarme mit die Klapphebelarme in Richtung ihrer Aufklappstellung verlagernden Federelementen ausgestattet sind, wobei die Feder der beiden Klapphebelarme und der klapphebelendseitige Schoner eine Baueinheit bilden. Damit ist es mit verbessertem Halt der Armatur am Armaturenträger möglich, Wasserleitungen und Befestigungsanker gemeinsam durch eine Aufnahmebohrung zu führen. Der Freiraum in der Aufnahmebohrung ist groß genug für ein Hindurchführen der Wasserleitungen und des Zugankers. Dadurch dass die Klapphebelarmachsen in einer Projektionsebene in Richtung der Zugankerachse gesehen einen Winkel von kleiner 180° einschließen ist dabei gewährleistet, dass die Klapphebelenden, die ja für die Klemmung verantwortlich zeichnen, in gewissem Maße gegen die Wasserleitungen vorragen und zentraler unter der Armatur am Armaturenträger angreifen können.

Erfindungsgemäß muss zur Montage der Armatur, also zur Montage der Armatur selbst bzw. eines gegebenenfalls vorgesehenen Montagekörpers, die Armatur mit den Anschlussschläuchen und dem Befestigungsanker lediglich in das Hahnloch des Armaturträgers eingesetzt werden, wobei der Klappmechanismus des Befestigungsankers nachdem er das Hahnloch vollständig durchsetzt hat, selbsttätig, beispielsweise schwerkraft oder federbedingt, auseinanderklappt, um die Armatur durch Verkürzen des Zugankers, insbesondere betätigen einer Schraube oder dgl., gegen die Armatur anzuziehen, um die Armatur am Armaturträger festzulegen.

Derartige Klapphebel bestehen üblicherweise aus zwei Klapparmen, die schwenkbar an einer gemeinsamen Gewindemutter, bzw. einem Träger mit Gewindemutter, gelagert sind, in die der Zuganker, nämlich ein Gewindestab, eingreift. Der Klapphebel lässt sich bei anschlagbegrenzt ausgeklappten Armen nicht mehr durch die Montageöffnung herausziehen, sodass die Armatur sicher befestigt werden kann. Der zweiteilige Klapphebel kann zudem mit einer Feder ausgestattet sein, die um die Gewindemutter gewickelt ist und deren Enden unter die Klappbügelarme greifen, wobei die Feder die Klappbügelarme in ihrer Sperrlage federvorgespannt hält. Durch diese Federvorspannung können die Klapparme in ihre Montagelage geklappt werden.

Besonders bevorzugt schließen die Klapphebelarmachsen in einer Projektionsebene in Richtung der Zugankerachse gesehen einen Winkel von kleiner 180° und größer als 90°, insbesondere von 120 bis 130°, bzw. insbesondere 125°, ein. Damit wird der Freiraum für die Durchführung der Wasserleitungen nur geringfügig verkleinert, die Montagefunktion nicht beeinträchtigt und die Klemmwirkung dennoch merklich verbessert, da die Klapphebelarmenden eine größere Sehne über der Aufnahmebohrung aufspannen.

Weisen die Klapphebelarme einen im Wesentlichen U-förmigen Querschnitt auf, so ist bei einfacher Konstruktion und geringer Baugröße eine maximale Haltekraft für die Armatur gewährleistet. Zudem kann eine die Klapphebelarme im Öffnungssinn vorspannende Feder, insbesondere ein entsprechendes Gummielement, im U-Querschnitt aufgenommen werden. Mit einer derartigen Feder sind die Klapphebelarme in der Sperrlage gehalten. Die Klapphebelarme sind wenigstens endseitig mit Schonern ausgestattet, die Beschädigungen des Armaturenträgers durch übermäßige Klemmkräfte vermeiden sollen. Die Federelemente der beiden Klapphebelarme und gegebenenfalls klapphebelendseitige Schoner bilden eine Baueinheit bilden.

Um zu gewährleisten, dass der Zuganker, und hier insbesondere die Klapphebelarmenden stets ordnungsgemäß funktionieren und sich beim Festziehen nicht mitdrehen, kann dem Zuganker eine Verdrehsicherung in Form einer Linearführung zugeordnet sein. Diese Linearführung umfasst gegebenenfalls wenigstens eine, vorzugsweise zwei, parallel zur Zugankerachse verlaufende Führungsstangen. Damit ist sichergestellt, dass die Klapphebelarme beim Spannvorgang nicht in Drehrichtung der Schraube mitdrehen können.

Der Zuganker kann direkt in die Armatur eingreifen bzw. diese durchsetzen. Nach einer besonders vorteilhaften Ausbildung der Erfindung gehört der Armatur aber ein Montagekörper zu, mit dem die Armatur, lösbar, verbindbar ist, wobei der Gewindebolzen am Montagekörper angreift, und der Montagekörper und der sich in seiner Sperrlage befindliche Befestigungsanker mit dem Zuganker, unter Klemmung des Hahnlochrandes, gegeneinander verspannbar sind. Zunächst wird also der Montagekörper an der Armaturenträgeroberseite im Bereich des Hahnloches angesetzt und mit den Befestigungsankern festgelegt. In weiterer Folge wird die Armatur auf den Montagekörper aufgesetzt und mit diesem, vorzugsweise lösbar, verbunden. Der Montagekörper kann eine Aufnahme für die Armatur aufweisen und dazu insbesondere mit einer außenumfänglichen Ringnut, mit außenumfänglichen Bohrungen, mit einem Außengewinde bzw. mit einem Bajonettverschluss ausgestattet sein. Zudem können diverse Sicherungselemente, wie beispielsweise Wurmschrauben, Splinte oder dgl. vorgesehen sein, mit denen der Armaturkörper am Montagekörper gesichert werden kann.

Ein besonders sicherer Halt der Armatur am Armaturträger kann gewährleistet werden, wenn der Montagekörper einen in eine Aufnahmebohrung einsetzbaren Zentrieransatz aufweist. Zusammen mit dem Befestigungsanker können somit besonders sichere Montageverhältnisse gewährleistet werden.

Dies kann dadurch unterstützt werden, dass der Montagekörper unter Zwischenlage eines doppelseitigen Kleberinges, insbesondere doppelseitig mit einer Klebeschicht ausgestatteten Dichtringes, in die Aufnahmebohrung einsetzbar ist.

### Kurze Beschreibung der Zeichnung

In der Zeichnung ist der Erfindungsgegenstand beispielsweise dargestellt. Es zeigen
- Fig. 1: eine erfindungsgemäße Vorrichtung in teilgeschnittener Ansicht,
- Fig. 2: eine Konstruktionsvariante der Vorrichtung aus Fig. 1 in teilgeschnittener Vorderansicht,
- Fig. 3: eine Draufsicht auf einen Montagekörper mit Zuganker und Befestigungsanker,
- Fig. 4: einen Klapphebelarm aus Fig. 3 in teilgeschnittener Ansicht,
- Fig. 5: die Vorrichtung aus Fig.3 in teilgeschnittener Ansicht,
- Fig. 6: eine Draufsicht auf einen erfindungsgemäßen Zuganker und
- Fig. 7: einen Teil des Zugankers aus Fig. 6 in teilgeschnittener Ansicht.

### Weg zur Ausführung der Erfindung

Eine erfindungsgemäße Vorrichtung zum Befestigen einer Armatur 1, nämlich einer Wasserarmatur, in einer Aufnahmebohrung 2 eines Armaturenträgers T, beispielsweise eines Waschbeckens, umfasst u. a. einen an der Armatur 1 angreifenden Zuganker 3, nämlich einen Gewindebolzen 4, auf den eine Spannmutter 5 aufgeschraubt ist, die einen Befestigungsanker 6 trägt. Der Befestigungsanker 6 ist derart ausgebildet, dass er bei der Montage der Armatur 1 durch die Aufnahmebohrung 2 durchführbar ist und nach Durchtritt durch die Aufnahmebohrung 2 selbständig seine Sperrlage (wie in Fig. 1, 2 und 5 dargestellt) einnimmt, wobei der Befestigungsanker 6 in seiner Sperrlage und die Armatur 1 mit dem Zuganker 3 unter Klemmung des Hahnlochrandes 7 des Armaturenträgers T gegeneinander verspannbar sind.

Der Befestigungsanker 6 ist nach Art eines Klappdübels, nämlich als wenigstens zweiteiliger Klapphebel mit zwei Klapphebelarmen 8, 9 ausgebildet, die beide je für sich schwenkbar an der Spannmutter 5, nämlich an Mutteransätzen, schwenkbar gelagert sind. Die Klapphebelarme 8, 9 weisen einen im Wesentlichen U-förmigen Querschnitt auf (siehe insbesondere Fig. 3 und 4) und sind mit einer Feder F aus elastomerem Kunststoffmaterial in Richtung der Aufklappstellung vorbelastet.

Die Klapphebelarmachsen schließen in einer Projektionsebene in Richtung der Zugankerachse Z gesehen einen Winkel α von kleiner 180° ein. Im Ausführungsbeispiel ist der Winkel α rund 125°.

Zudem sind die Klapphebelarme 8, 9 endseitig mit Schonern S, insbesondere aus Gummi ausgestattet. Die Federelemente F der beiden Klapphebelarme 8, 9 und der klapphebelendseitige Schoner S bilden eine Baueinheit, sind also untereinander verbunden.

Die in den Figuren dargestellten Ausführungsvarianten weisen alle einen der Armatur 1 zugehörigen Montagekörper 10 auf, der insbesondere ringförmig ausgebildet ist. Die Armatur 1 ist mit dem Montagekörper 10 lösbar verbindbar, wozu der Montagekörper 10 eine Aufnahme für die Armatur aufweist, nämlich ein außenumfänglicher Bajonettverschluss oder ein Außengewinde 12 (Fig. 2).

Dem Zuganker 3 ist eine Verdrehsicherung in Form einer Linearführung zugeordnet, die zwei, parallel zur Zugankerachse Z verlaufende Führungsstangen 13 umfasst, welche die Spannmutter 5 im Bereich der Mutteransätze durchsetzen. Die Führungsstangen 13 sind in den Montagekörper 10 eingesetzt.

## Patentansprüche

1. Vorrichtung zur Befestigung einer Armatur (1), insbesondere einer Wasserarmatur, in einer Aufnahmebohrung (2) eines Armaturenträgers (T), mit einer Armatur (1), mit einem an der Armatur (1) angreifenden Zuganker (3), mit auf einen Gewindebolzen (4) aufgeschraubter Spannmutter (5), die einen Befestigungsanker (6) trägt, der derart ausgebildet ist, dass er bei der Montage der Armatur (1) durch die Aufnahmebohrung (2) führbar ist und der nach Durchtritt durch die Aufnahmebohrung (2) selbsttätig seine Sperrlage einnimmt, wobei der Befestigungsanker (6) in seiner Sperrlage einerseits und die Armatur (1) anderseits mit dem Zuganker (3) zur Klemmung eines Hahnlochrandes (7) gegeneinander verspannbar sind, wobei der Befestigungsanker (6) nach Art eines Klappdübels, nämlich als zweiteiliger Klapphebel mit zwei Klapphebelarmen (8, 9), ausgebildet ist, wobei Klapphebelarmachsen (A) der Klapphebelarme (8, 9) in einer Projektionsebene in Richtung der Zugankerachse gesehen einen Winkel (α) von kleiner 180° einschließen und die Klapphebelarme (8, 9) mit einer Feder (F) in der Sperrlage gehalten sind, **dadurch gekennzeichnet, dass** die Klapphebelarme (8, 9) wenigstens endseitig mit Schonern (S) ausgestattet sind und dass die Klapphebelarme (8, 9) mit die Klapphebelarme (8, 9) in Richtung ihrer Aufklappstellung verlagernden Federelementen (F) ausgestattet sind, wobei die Feder (F) der beiden Klapphebelarme (8, 9) und der klapphebelendseitige Schoner (S) eine Baueinheit bilden.

2. Vorrichtung nach Anspruch 1, **dadurch gekennzeichnet, dass** die Klapphebelarmachsen (A) in einer Projektionsebene in Richtung der Zugankerachse gesehen einen Winkel (α) von kleiner 180° und größer als 90°, insbesondere von 120 bis 130° einschließen.

3. Vorrichtung nach Anspruch 1 oder 2, **dadurch gekennzeichnet, dass** die Klapphebelarme (8, 9) einen im wesentlichen U-förmigen Querschnitt aufweisen.

4. Vorrichtung nach einem der Ansprüche 1 bis 3, **dadurch gekennzeichnet, dass** dem Zuganker (3) eine Verdrehsicherung in Form einer Linearführung zugeordnet ist.

5. Vorrichtung nach Anspruch 4, **dadurch gekennzeichnet, dass** die Linearführung wenigstens eine, vorzugsweise zwei, parallel zur Zugankerachse (Z) verlaufende Führungsstangen (13) umfasst.

6. Vorrichtung nach einem der Ansprüche 1 bis 5, **dadurch gekennzeichnet, dass** der Armatur (1) ein Montagekörper (10) zugehört, mit dem die Armatur (1) lösbar, verbindbar ist, wobei der Zuganker (3) am Montagekörper (10) angreift, und der Montagekörper (10) und der sich in seiner Sperrlage befindliche Befestigungsanker (6) mit dem Zuganker (3), unter Klemmung des Hahnlochrandes (7), gegeneinander verspannbar sind.

7. Vorrichtung nach Anspruch 6, **dadurch gekennzeichnet, dass** der Montagekörper (10) eine Aufnahme für die Armatur (1) aufweist und dazu insbesondere mit einer außenumfänglichen Ringnut (11), mit außenumfänglichen Bohrungen, mit einem Außengewinde (12) bzw. mit einem Bajonettverschluss ausgestattet ist.

8. Vorrichtung nach Anspruch 6 oder 7, **dadurch gekennzeichnet, dass** der Montagekörper (10) einen in eine Aufnahmebohrung (2) einsetzbaren Zentrieransatz aufweist.

9. Vorrichtung nach einem der Ansprüche 6 bis 8, **dadurch gekennzeichnet, dass** der Montagekörper (10) unter Zwischenlage eines doppelseitigen Kleberinges, insbesondere doppelseitig mit einer Klebeschicht ausgestatteten Dichtringes, in die Aufnahmebohrung (2) einsetzbar ist.

## Claims

1. Device for securing a fitting (1), in particular a water fitting, in a receiving bore (2) of a fitting carrier (T), having a fitting (1), having a tie bar (3) engaging with the fitting (1), having a clamping nut (5) screwed onto a threaded bolt (4) and carrying a securing bar (6) which is configured such that it can be guided through the receiving bore (2) when the fitting (1) is mounted, and which automatically assumes its blocking position after passage through the receiving bore (2), wherein the securing bar (6) in its blocking position on the one hand and the fitting (1) on the other hand can be braced with respect to each other with the tie bar (3) for clamping a tap-hole edge (7), wherein the securing bar (6) is configured in the manner of a folding pin, namely as a two-part folding lever having two folding lever arms (8, 9), wherein folding lever arm axes (A) of the folding lever arms (8, 9) form an angle (α) of less than 180º in a projection plane as seen in the direction of the tie bar axis and the folding lever arms (8, 9) are held in the blocking position by means of a spring (F), **characterised in that** the folding lever arms (8, 9) are equipped with protective pieces (S) at least at the ends thereof, and **in that** the folding lever arms (8, 9) are equipped with spring elements (F) displacing the folding lever arms (8, 9) in the direction of their folded-out position, wherein the spring (F) of the two folding lever arms (8, 9) and the protective piece (S) at the end of the folding lever form a structural unit.

2. Device as claimed in claim 1, **characterised in that** the folding lever arm axes (A) form an angle (α) of less than 180º and greater than 90º, in particular 120º to 130º, in a projection plane as seen in the direction of the tie bar axis.

3. Device as claimed in claim 1 or 2, **characterised in that** the folding lever arms (8, 9) have a substantially U-shaped cross-section.

4. Device as claimed in any one of claims 1 to 3, **characterised in that** an anti-twist device in the form of a linear guide is allocated to the tie bar (3).

5. Device as claimed in claim 4, **characterised in that** the linear guide includes at least one, preferably two, guide rods (13) extending in parallel with the tie bar axis (Z).

6. Device as claimed in any one of claims 1 to 5, **characterised in that** a mounting body (10) is associated with the fitting (1), wherein the fitting (1) is releasably connectable to the mounting body, wherein the tie bar (3) engages with the mounting body (10) and the mounting body (10) and the securing bar (6) located in its blocking position can be braced with respect to each other with the tie bar (3) so as to clamp the tap-hole edge (7).

7. Device as claimed in claim 6, **characterised in that** the mounting body (10) comprises a receptacle for the fitting (1) and for this purpose is equipped in particular with an outer peripheral annular groove (11), outer peripheral bores, an outer thread (12) or a bayonet coupling.

8. Device as claimed in claim 6 or 7, **characterised in that** the mounting body (10) has a centring projection which can be inserted into a receiving bore (2).

9. Device as claimed in any one of claims 6 to 8, **characterised in that** the mounting body (10) can be inserted into the receiving bore (2) with a double-sided adhesive ring, in particular a sealing ring equipped with an adhesive layer on both sides, provided therebetween.

## Revendications

1. Dispositif de fixation d'une robinetterie (1), en particulier d'une robinetterie d'eau, dans un orifice de réception (2) d'un support de robinetterie (T), avec une robinetterie (1), avec une tige d'ancrage (3) ayant prise sur la robinetterie (1), et avec un écrou de serrage (5) pouvant être vissé sur un boulon fileté (4) qui porte une ancre de fixation (6) qui est configurée de sorte qu'elle peut être guidée lors du montage de la robinetterie (1) à travers l'orifice de réception (2) et qu'elle adopte automatiquement sa position de verrouillage après avoir traversé l'orifice de réception (2), dans lequel l'ancre de fixation (6) dans sa position de verrouillage, d'une part, et l'armature (1) avec la tige d'ancrage (3), d'autre part, peuvent être serrées l'une contre l'autre pour bloquer un bord de percement pour robinetterie (7), dans lequel l'ancre de fixation (6) est configurée comme une cheville pliable, c'est-à-dire comme un levier pliable en deux parties avec deux bras de levier pliables (8, 9), et dans lequel les axes (A) des bras de levier pliables (8, 9) formant un angle de moins de 180° dans un plan de projection vu en direction de l'axe de la tige d'ancrage et les bras de levier pliables (8, 9) sont maintenus en position de verrouillage avec un ressort (F), **caractérisé en ce que** les bras de levier pliables (8, 9) sont équipés au moins à leurs extrémités de protection (S) et que les bras de levier pliables (8, 9) sont équipés d'éléments de ressort (F) pouvant se déplacer avec les bras de levier pliables (8, 9) en direction de leur position d'ouverture, les ressorts (F) des deux bras de levier pliables (8, 9) et la protection (S) située à l'extrémité du levier pliable formant une unité de construction.

2. Dispositif selon la revendication 1, **caractérisé en ce que** les axes des bras de levier pliables (A) forment un angle (α) de moins de 180° et de plus de 90°, en particulier de 120 à 130° dans un plan de projection vu en direction de l'axe de la tige d'ancrage.

3. Dispositif selon la revendication 1 ou 2, **caractérisé en ce que** les axes des bras de levier pliables (8, 9) présentent une section transversale sensiblement en forme de U.

4. Dispositif selon une des revendications 1 à 3, **caractérisé en ce qu'**un dispositif anti-rotation en forme de dispositif de guidage linéaire est associé à la tige d'ancrage (3).

5. Dispositif selon la revendication 4, **caractérisé en ce que** le dispositif de guidage linéaire comprend au moins une, de préférence deux tiges de guidage (13) courant parallèlement à l'axe (Z) de la tige d'ancrage.

6. Dispositif selon une des revendications 1 à 5, **caractérisé en ce que** la robinetterie (1) fait partie d'un corps de montage (10) avec lequel elle peut être reliée de manière amovible, dans lequel la tige d'ancrage (3) a prise sur le corps de montage (10) et le corps de montage (10) et l'ancre de fixation (6) se trouvant dans sa position de verrouillage avec la tige d'ancrage (3) peuvent être serrés l'un contre l'autre pour bloquer un bord de percement pour robinetterie (7).

7. Dispositif selon la revendication 6, **caractérisé en ce que** le corps de montage (10) possède un logement pour la robinetterie (1) et est doté en outre notamment d'une gorge annulaire périphérique extérieure (11), d'orifices périphériques extérieurs, d'un filetage extérieur (12) ou d'une fermeture à baïonnette.

8. Dispositif selon la revendication 6 ou 7, **caractérisé en ce que** le corps de montage (10) possède un rebord de centrage pouvant être inséré dans un orifice de réception (2).

9. Dispositif selon une des revendications 6 à 8, **caractérisé en ce que** le corps de montage (10) peut être inséré dans l'orifice de réception (2) en intercalant une bague de collage double face, en particulier une bague d'étanchéité dotée d'une couche de colle sur ses deux faces.
